# EUROPÄISCHE PATENTSCHRIFT

(11) **EP 0 256 199 B1**
(45) Veröffentlichungstag und Bekanntmachung des Hinweises auf die Patenterteilung: **09.10.1991**
(21) Anmeldenummer: 87101302.5
(22) Anmeldetag: 30.01.1987
(51) Int. Cl.: F42B 12/58, F42C 15/00

(54) **Nutzlastgeschoss für ausstossbare Submunition**
Load carrying missile for ejectable sub-ammunition
Projectile portant une charge pour sous-munition éjectable

(30) Priorität: 15.05.1986 DE 3616410
(43) Veröffentlichungstag der Anmeldung: 24.02.1988
(73) Patentinhaber: Rheinmetall GmbH, 40880 Ratingen (DE)
(72) Erfinder: Fischer, Siegmar, D-4000 Düsseldorf 31 (DE); Sikorski, Günter, D-4000 Düsseldorf (DE)
(74) Vertreter: Podszus, Burghart, Dipl.-Phys.

(56) Entgegenhaltungen:
- DE-A- 2 131 748
- US-A- 3 173 364
- US-A- 3 665 857

## Beschreibung

Die Erfindung betrifft ein Nutzlastgeschoß nach dem Oberbegriff des Patentanspruchs 1.

Bei einem bekannten gattungsgleichen Nutzlastgeschoß geht der Sitz für die Scheibe mit gleichem Durchmesser in den Raum für den Zünder über, während die Rückseitenfläche der Heberingschraube planeben ausgebildet ist. Während der depotseitigen Lagerung und des Transports des Nutzlastgeschosses befindet sich aus Gründen der Sicherheit kein Zünder in dem für ihn vorgesehenen Raum. Zur Bezünderung des Nutzlastgeschosses am Einsatzort wird zunächst die Heberingschraube ausgedreht, der Zünder eingesetzt und dann die Heberingschraube wieder eingedreht. Im bezünderten Zustand dient die Scheibe zwischen Zünder und Ausstoßladung dem Schutz des Zünders: ihre zentrale Bohrung bildet einerseits einen Zündkanal zum Initiieren der Ausstoßladung und schützt andererseits während des Druckaufbaues den Zünder, so daß der sich aufbauende Druck weitestgehend vollständig für den Ausstoßvorgang verfügbar ist.

Während die Schmelzsicherung in einem Durchlaß der Heberingschraube bereits bei einer Temperatur von etwa 95 C anspricht, liegt die Entzündungstemperatur der Ausstoßladung im Bereich um 130°C. Trotzdem kam es bei Brand oder starker Sonneneinstrahlung trotz rechtzeitig betätigter Schmelzsicherung zum unbeabsichtigten Ausstoß: Die Scheibe hatte sich nämlich gegen die ebene Rückseitenfläche der Heberingschraube gelegt, und der Durchtrittsquerschnitt des Zündkanals reichte nicht aus, um einen schädlichen Innendruck zu verhindern.

Der Erfindung liegt die Aufgabe zugrunde, ein gattungsgleiches Nutzlastgeschoß zu schaffen, bei welchem ein Außstoß der Submunition beim unbezünderten Nutzlastgeschoß mit Sicherheit vermieden wird.

Gelöst wird diese Aufgabe nach der Lehre des Patentanspruchs 1 mit den im kennzeichnenden Teil angegebenen erfinderischen Merkmalen.

Die Erfindung wird nachstehend anhand eines in der Zeichnung dargestellten bevorzugten Ausführungsbeispiels näher erläutert.

Es zeigen, jeweils in einem längsaxialen Schnitt,

Fig. 1 ein Nutzlastgeschoß mit der Erfindung und
Fig. 2 einen zum Verdeutlichen von Einzelheiten vergrößert dargestellten Vorderteil des Gegenstands nach Fig. 1.

Gemäß Fig. 1 weist ein Nutzlastgeschoß eine Trägerhülle 10 mit einem Ogivalbereich 12, einer den Innenraum in einen vorderen Druckraum 54 und einen Submunition 50 enthaltenden Lastenraum 46 unterteilenden Ausstoßscheibe 52 und einen absprengbaren Teil 48 auf. Überschreitet der sich nach dem Initiieren einer Ausstoßladung 18 im Druckraum 54 aufbauende Innendruck einen vorgegebenen Wert, dann wird über die Ausstoßscheibe 52 und die durch die Submunition 50 gebildete Säule die eine beabsichtigte Scherwirkung verursachende Kraft unmittelbar auf den Teil 48 zum Ausstoßen der Submunition 50 übertragen.

Fig. 2 zeigt im Druckraum 54 die Aufnahme 14 mit einer Hülse 16 für die Ausstoßladung 18, einen Sitz 20 für die Scheibe 22 mit deren zentraler Bohrung (Zündkanal) 24 einem Raum 26 für einen gestrichelt eingezeichneten Zünder 27 sowie eine Bohrung mit Innengewinde 28 für eine Heberingschraube 30. Letztere weist einen Körper mit Außengewinde 32 und eine nicht näher bezeichnete Fläche zum Fixieren einer Dichtung 33 auf. In der Rückseitenfläche 34 der Heberingschraube 30 befindet sich ein Durchlaß 36 zur Schmelzsicherung 38. Der Raum 26 für den Zünder 27 weist einen größeren lichten Durchmesser auf als der Sitz 20 für die Scheibe 22. Wird in Abwesenheit des Zünders 27 die Ausstoßladung 18 ungewollterweise initiiert, kann ein sich in der Hülse 16 aufbauender Druck die Scheibe 22 unter Überwindung eines vorgegebenen mechanischen Widerstandes aus ihrem Sitz 20 in Richtung der Geschoßlängsachse A gegen die Rückseitenfläche 34 der Heberingschraube 30 bewegen. (Siehe strichpunktierte Darstellung der Scheibe 22). Durch Vorsprünge 40 auf der Rückseitenfläche 34 wird gewährleistet, daß die heißen Gase nicht nur durch den Zündkanal 24, sondern auch um die Scheibe 22 herum, wie durch Strömungspfeile 56 und 58 angedeutet, strömen und durch einen von der Schmelzsicherung 38 (wie nicht dargestellt) freigegebenen Durchlaß 35 austreten können, ohne daß sich im Druckraum 54 ein zum Ausstoß der Submunition 50 führender Innendruck aufbauen kann. Mit der Erfindung läßt sich die Sicherheit gegen unbeabsichtigten Ausstoß der Submunition bei einem Nutzlastgeschoß nicht nur auf sehr einfache Weise gewährleisten, sondern es bedarf auch beim Bezündern des Nutzlastgeschosses keiner zusätzlichen Manipulation, welche - vor allem unter Einsatzbedingungen - nicht nur zu einem Zeitverlust führte, sondern auch vergessen werden könnte.

## Patentansprüche

1. Nutzlastgeschoß mit einer Trägerhülle für ausstoßbare sprengwirksame Submunition mit folgenden Merkmalen:
a) im Ogivalbereich (12) des Nutzlastgeschosses weist dessen Trägerhülle (10) eine im wesentlichen kreiszylindrische Aufnahme (14) für eine Ausstoßladung (18), eine zentral durchbohrte Scheibe (22) und einen Zünder (27) um Initiieren der Ausstoßladung (18) auf, welche spitzenseitig von einer eine Schmelzsicherung (38) aufweisenden und eine Dichtung (33) fixierenden Heberingschraube (30) verschließbar ist,
b) unmittelbar vor der Ausstoßladung (18) ist ein Sitz (20) für die Scheibe (22) vorgesehen,
c) von der Vorderfläche (23) der Scheibe (22) und einer Rückseitenfläche (34) der Heberingschraube (30) mit einem Durchlaß (36) zur Schmelzsicherung (38) wird rück- bzw. vorderseitig der für den Zünder (27) vorgesehene und für letzteren bei depotseitiger Lagerung oder Transport des Nutzlastgeschosses freigehaltene Raum (26) begrenzt,
d) der Raum (26) ist gegenüber dem Sitz (20) für die Scheibe (22) zu deren ungehinderter Axialbewegung in Richtung auf die Rückseitenfläche (34) der Heberingschraube (30) radial erweitert und
e) in dem Raum (26) oder seiner unmittelbaren Nachbarschaft sind Mittel vorgesehen, durch welche auch nach der vorerwähnten Axialbewegung der Scheibe (22) ein gegenüber dem durch die Bohrung (24) gegebenen vergrößerter Durchtrittsquerschnitt zwischen der Ausstoßladung (18) und einem von der Schmelzsicherung (38) freigegebenen Durchlaß (35) gewährleistet wird,
wobei der Oberbegriff die Merkmale a) bis c) einschließt, und die Merkmale d) und e) den kennzeichnenden Teil bilden.

2. Nutzlastgeschoß nach Anspruch 1, dadurch gekennzeichnet, daß die Scheibe (22) zum Verlassen ihres Sitzes (20) einen vorgebbaren mechanischen Widerstand zu überwinden hat.

3. Nutzlastgeschoß nach Anspruch 1 oder 2, dadurch gekennzeichnet, daß die Mittel zum Gewährleisten des vergrößerten Durchtrittsquerschnitts als Vorsprünge (40) auf der Rückseitenfläche (34) der Heberingschraube (30) ausgebildet sind.

## Claims

1. Payload projectile with a support casing for ejectable explosive sub-ammunition with the following characteristics:
(a) in the ogival zone (12) of the payload projectile the support casing (10) has a substantially cylindrical receiver (14) for an ejection charge (18), a centrally bored plate (22) and a detonator (27) for priming the ejection charge (18) which can be closed at the nose end by a lifting ring screw (30) having a fuse (38) and a gasket (33),
(b) a seating (20) for the plate (22) is provided immediately in front of the ejection charge (18),
(c) the front surface (23) of the plate (22) and a rear surface (34) of the lifting ring screw (30) which has a passage (36) for the fuse (38), constitute a rear and a front limiting surface respectively for a space (26) which is provided for the detonator (27) and which is left free for the latter when the payload projectile is stored in a depot or is in transport,
(d) the space (26) is radially widened in relation to the seating (20) for the plate (22), in order to enable the latter to move freely in the axial direction towards the rear surface (34) of the lifting ring screw (30), and
(e) in the space (26) or in the immediate vicinity thereof means are provided which, even after the aforementioned axial movement of the plate (22), ensure that, between the ejection charge (18) and a ducting (35) which is opened by the fuse (38) a passage exists of which the cross section is greater than that of the passage provided by the boring (24),
the generic term including characteristics (a) to (c) while characteristics (d) and (e) form the characterising part.

2. Payload projectile in accordance with Claim 1, characterised by the fact that the plate (22) has to overcome a preselectable mechanical resistance in order to leave a seating (20).

3. Payload projectile in accordance with Claim 1 or 2, characterised by the fact that the means for ensuring the increased cross section for the passage to take the form of projections (40) on the rear surface (34) of the lifting ring screw (30).

## Revendications

1. Projectile à charge utile, avec une chemise support pour une sous-munition explosive éjectable, avec les caractéristiques suivantes :
a) dans la zone de l'ogive (12) du projectile à charge utile, sa chemise support (10) présente un logement (14) sensiblement cylindrique, pour une charge d'éjection (18), un disque à perçage central (22) et une fusée (27) pour initier la charge d'éjection (18), logement qui est obturable, côté pointe, par une vis d'anneau de levage (30) qui présente une sécurité fusible (38) et bloque un joint d'étanchéité (33),
b) un siège (20) est prévu pour le disque (22), imédiatement devant la charge d'éjection (18),
c) l'espace (26) prévu pour la fusée (27) et laissé libre pour ce dernier lors du stockage en dépôt ou le transport du projectile à charge utile, est limité en face avant et arrière devant la surface avant (23) du disque (22) et une surface latérale arrière (34) de la vis d'anneau de levage (30), avec un passage (36) pour la sécurité fusible (38),
d) l'espace (26) est agrandi radialement par rapport au siège (20), pour le disque (22), en vue de son déplacement axial sans entrave en direction de la surface latérale arrière (34) de la vis d'anneau de levage (30), et
e) dans l'espace (26), ou à sa proximité immédiate des moyens sont prévus, grâce auxquels, même après le déplacement axial précité du disque (22), il est assuré une section transversale de passage agrandie par rapport à celle qui est donnée par le perçage (24), entre la charge d'éjection (18) et un passage (35) libéré par la sécurité fusible (38),
le préambule comprenant les caractéristiques a) à c) et les caractéristiques d) et e) constituant la partie caractérisante.

2. Projectile à charge utile selon la revendication 1, caractérisé en ce que le disque (22) doit surmonter une résistance mécanique prédéterminée pour quitter son siège (20).

3. Projectile à charge utile selon la revendication 1 ou 2 caractérisé en ce que les moyens pour assurer la section transversale de passage agrandie sont réalisés sous forme de saillie (40), sur la surface latérale arrière (34) de la vis d'anneau de lavage (30).
